# EUROPÄISCHE PATENTSCHRIFT

(11) **EP 0 453 810 B1**
(45) Veröffentlichungstag und Bekanntmachung des Hinweises auf die Patenterteilung: **02.11.1994**
(21) Anmeldenummer: 91104985.6
(22) Anmeldetag: 28.03.1991
(51) Int. Cl.: B65H 3/08

(54) **Vorrichtung zur Arretierung der Saugdüse von Trennsaugern am Saugkopf eines Bogenanlegers**
Device for locking the suction nozzle of suction separators at the suction head of a sheet feeder
Dispositif pour arrêter la buse de succion de séparateurs aspirants à la tête de succion d'un margeur de feuilles

(30) Priorität: 21.04.1990 DE 4012779
(43) Veröffentlichungstag der Anmeldung: 30.10.1991
(73) Patentinhaber: Heidelberger Druckmaschinen Aktiengesellschaft, D-69019 Heidelberg (DE)
(72) Erfinder: Renner, Jochen, W-6900 Heidelberg (DE); Sobotta, Peter, W-6900 Heidelberg (DE)
(74) Vertreter: Stoltenberg, Heinz-Herbert Baldo

(56) Entgegenhaltungen:
- EP-A- 0 453 803
- DE-A- 2 309 013
- DE-C- 891 267
- DE-U- 6 947 980
- US-A- 2 615 713
- US-A- 3 071 371

## Beschreibung

Die Erfindung bezieht sich auf eine Vorrichtung zur Arretierung der Saugdüse von Trennsaugern am Saugkopf eines Bogenanlegers.

Eine solche Vorrichtung ist aus der DE-A-23 09 013 bekannt. Sie findet Anwendung, wenn als Trennsauger sogenannte Springsauger zur Anwendung kommen und auf besondere Antriebsmittel für die Hubbewegung des Trennsaugers verzichtet wird. Bei der bekannten Anordnung ist am Saugkopf ein um eine waagerechte Achse schwenkbar gelagerter Hebel vorgesehen, der eine mit einer Steuerkurve zusammenwirkende Kurvenrolle und an seinem freien Ende eine die Trenndüsen hochhaltende Querstange aufweist. Das Auflager bilden Rollen, die an den Enden der Querstange gelagert sind, und die mit Flanschen zusammenwirken, die sich horizontal an den Saugdüsen der Trennsauger erstrecken. Die Mittel zur Arretierung der Saugdüse des Trennsaugers weisen somit einen gesonderten Antrieb mit eigener Steuerkurve auf, durch die die Saugdüse des Trennsaugers zwangsweise nach unten geführt wird, wenn die Hinterkante des in den Anleger geförderten Bogens den Bereich der Saugdüse des Trennsaugers verlassen hat.

Aus der DE-PS 891 267 ist eine Vorrichtung zur Arretierung der Saugdüse eines schwingende Bewegungen ausführenden Trennsaugers am Saugkopf eines Bogenanlegers bekannt, bei dem am Trennsauger eine Sperrklinke in Form eines Doppelhebels schwenkbar gelagert ist, deren einer Arm ein Widerlager für eine Nase an der Saugdüse aufweist und deren anderer Arm mit einem Anschlag zusammenwirkt, der an einem Stapeltaster angeordnet ist. Der Trennsauger ist als Springsauger ausgeführt, so daß die Saugdüse nach dem Ansaugen des obersten Bogens im Bogenstapel in ihrer hinteren Schwenkposition nach oben springt, worauf das Widerlager der Sperrklinke die Nase an der Saugdüse hintergreift und diese in der oberen Position festhält, bis der in den Anleger geförderte Bogen mit seiner Hinterkante den Bereich der inzwischen belüfteten Saugdüse verlassen hat. Bei der Rückkehr des sich mit der Saugdüse auf einer Bogenbahn schwingend bewegenden Trennsaugers in die hintere Endposition löst der an dem Taster angeordnete Anschlag die Verriegelung, so daß die Saugdüse nach unten fällt.

US-A-3,071,371, deren Gegenstand dem oberbegriff der Ansprüche 1 und 7 entspricht, zeigt schließlich einen Bogenanleger, bei dem in zwei seitlich angeordneten Gestellen mehrere sich über die Breite eines Bogenstapels erstreckende Wellen angeordnet sind. An einer dieser Wellen befinden sowohl Kurvensegmente zum Antrieb mindestens eines Tastfußes als auch Kurven zur taktmäßigen Arretierung eines Trennsaugeranschlages. Eine Saugdüse besitzt ein seitlich angeordnetes Auflager, welches in einer angehobenen Stellung von einem beweglich angeordneten Gegenlager gestützt wird. Das Gegenlager ist durch Koppelung an den Antrieb eines Tastfußes im Arbeitstakt des Saugkopfes beweglich. Die offenbarte Lösung beansprucht jedoch viel Bauraum und verdeckt die Sicht auf den Vorderbereich des Bogenstapels zumindest teilweise.

Aufgabe der Erfindung ist die Ausbildung einer Arretierung für einen als Springsauger ausgebildeten Trennsauger in der oberen Endstellung mit einer im Arbeitstakt der Maschine zwangsweise gesteuerter Freigabe der Saugdüse in einem Saugkopf mit einem sich auf die Hinterkante des Bogenstapels aufsetzenden Tastfuß.

Gelöst wird diese Aufgabe durch Ausbildungsmerkmale nach dem Kennzeichen der Patentansprüche 1 oder 7.

Zur konstruktiven Gestaltung ist vorgesehen, den Kulissenkörper auf der Achse eines Kniehebelgelenkes zwischen Antriebsgliedern für die Bewegung des Tastfußes zu lagern.

Bei einer solchen Ausbildung ist kein zusätzlicher Antrieb und ist auch keine zusätzliche Steuerung für die Arretierung des Trennsaugers in der angehobenen Position erforderlich. Das Gegenlager wird zwangsläufig gemeinsam mit dem Tastfuß bewegt und das Auflager an der Saugdüse erst freigegeben, wenn der folgende Bogen vom Stapel abgehoben werden soll. Die Saugdüse des Trennsaugers fällt dann durch ihr Eigengewicht und gegebenenfalls mit Unterstützung durch Federkraft nach unten und springt dann durch Wirkung des Unterdruckes in dem Trennsauger wieder nach oben in die obere Endposition.

Merkmale zur vorteilhaften Ausgestaltung der Erfindung enthalten die Ansprüche 2 bis 6 und 8.

Ausführungsbeispiele der Erfindung sind auf der Zeichnung schematisch dargestellt.

Es zeigen:
- Figur 1: eine Seitenansicht eines ersten Ausführungsbeispieles einer Arretierung mit den Erfindungsmerkmalen,
- Figur 2: eine Rückansicht der Anordnung nach Figur 1,
- Figur 3: eine Seitenansicht eines zweiten Ausführungsbeispieles einer Arretierung mit den Erfindungsmerkmalen,
- Figur 4: eine Rückansicht des Beispieles nach Figur 3.

Die Ausführungsbeispiele zeigen einen Saugkopf, bei dem ein Tastfuß 1 im Arbeitstakt der Maschine auf die Hinterkante des obersten Bogens 2 im Bogenstapel 3 aufsetzbar und in eine angehobene Endlage zurückschwenkbar ist. Dazu ist der Tastfuß 1 einerseits mit dem freien Ende des einen Armes 4a eines Doppelhebels 4 und andererseits an einen Führungshebel 5 angelenkt, die beide um quer zur Förderrichtung verlaufende Achsen 6 und 7 am Gehäuse 8 des Saugkopfes schwenkbar gelagert sind, wobei diese Hebel so aufeinander abgestimmt sind, daß der Tastfuß 1 aus der mit vollen Linien dargestellten Position bis in die mit strichpunktierter Linie dargestellte Position zurück- und wieder vorschwenkt. Für den Antrieb ist der andere Arm 4b des Doppelhebels 4 gelenkig mit dem einen Ende einer Koppel 9 verbunden, deren anderes Ende an einen Rollenhebel 10 angelenkt ist, dessen eines Ende gelenkig am Gehäuse 8 gelagert ist und der eine Kurvenrolle 11 trägt, die mittels einer an das andere Ende des Rollenhebels 10 angreifenden Feder 12 gegen den Umfang einer angetriebenen Kurvenscheibe 13 gedrückt wird. Diese Kurvenscheibe 13 steuert somit die Bewegung des Tastfußes 1 im Arbeitstakt des Saugkopfes. Auf dem Gelenkzapfen 14 des zwischen der Koppel 9 und dem einen Hebelarm 4b des Doppelhebels 4 kniehebelartig wirksamen Gelenkes ist ein Kulissenkörper 15 verschwenkbar, die mit einer gabelförmigen Kulisse 16 auf das fest am Gehäuse 8 angeordnete Blasrohr 17 für die Zufuhr von Blasluft zu Lockerungsbläsern oder dergleichen aufgeschoben ist, so daß diese Kulissenkörper 15, 16 synchron mit dem Tastfuß 1 aus der in Figur 1 mit vollen Linien dargestellten Position in die mit strichpunktierter Linie dargestellte Position und zurück bewegt wird.

Der Trennsauger 18 ist als Springsauger ausgeführt und an dem Gehäuse 8 befestigt. Der untere Teil dieses Springsaugers mit der Saugdüse 19 fällt bei atmosphärischem Innendruck durch sein Eigengewicht und gegebenenfalls mit Unterstützung durch eine innere Feder 30 (Figur 2) in die untere Endposition, so daß die Saugdüse auf dem obersten Bogen 2 im Bogenstapel 3 aufliegt. Bei Beaufschlagung mit Unterdruck springt die Saugdüse 19 in die obere Endposition und hebt dabei das hintere Ende des obersten Bogens 2 vom Bogenstapel 3 ab. Dabei ist der Tastfuß in die mit strichpunktierter Linie angegebene hintere Position zurückgeschwenkt. Nunmehr übernehmen auf der Zeichnung nicht dargestellte Schleppsauger den abgehobenen Bogen 2 und transportieren diesen in Richtung zum Anleger. Gleichzeitig kehrt der Tastfuß 1 in die mit voller Linie dargestellte Position zurück, wobei der Kulissenkörper 15 in die mit voller Linie dargestellte Position geschwenkt wird. Dabei untergreift ein an dem Kulissenkörper 15 befestigtes Gegenlager 20 ein Auflager 21, welches seitlich an der Saugdüse 19 angeordnet ist. Dadurch ist die Saugdüse 19 in der oberen Position arretiert, so daß sie nicht in die untere Position zurückfällt, wenn der Unterdruck in der Saugdüse aufgehoben wird. Dabei ist der Tastfuß 1 in die mit voller Linie gezeichnete Position geschwenkt. Danach schwenkt der Tastfuß 1 in die mit strichpunktierter Linie dargestellte Position zurück und gleichzeitig gibt der Kulissenkörper 15 mit dem daran befestigten Gegenlager 20 das Auflager 21 an der Saugdüse 19 frei, so daß diese ebenfalls in die mit strichpunktierter Linie dargestellte untere Endlage zurückfällt und zum Abheben des nächsten Bogens vom Bogenstapel 3 erneut mit Unterdruck beaufschlagt werden kann.

Die Figur 2 verdeutlicht die Anordnung eines Trennsaugerpaares, die mit einem Abstand voneinander symmetrisch zur Mittellängsebene der Maschine angeordnet sein können. Aus dieser Figur sind außerdem übliche Führungsfedern 22 ersichtlich, die die Saugdüsen der Trennsauger gegen Verdrehung sichern und die untere Endlage für die Saugdüse markieren.

Bei dem Ausführungsbeispiel nach den Figuren 3 und 4 entspricht die Anordnung des Tastfußes 1 und entsprechen die Mittel des Antriebes für den Tastfuß 1 der Beschreibung zu dem Ausführungsbeispiel in den Figuren 1 und 2. Zum Zwecke der Arretierung des Trennsaugers mit seiner Saugdüse 19 in der oberen Stellung ist in Abweichung von dem Ausführungsbeispiel nach den Figuren 1 und 2 als Gegenlager für das Auflager 21 eine Blattfeder 23 vorgesehen, die an einem Blech 24 befestigt ist, welches sich am Gehäuse 8 des Saugkopfes neben dem Trennsauger 18 nach unten erstreckt. Ein in der Seitenansicht nasenförmiges Profil der Blattfeder 23 durchgreift eine Ausnehmung des Bleches 24 und bildet das Gegenlager für das Auflager an der Saugdüse 19 des Trennsaugers 18. Die auf der Zeichnung mit voller Linie dargestellte Eingriffsposition des Gegenlagers und des Auflagers entspricht dem entspannten Zustand der Blattfeder 23. Für die Entriegelung ist ein Auslösehebel 25 vorgesehen, der mit seinem einen Ende in das Gestaltungsprofil der Blattfeder 23 eingreift und mit dem anderen Ende an einer Schwenkwelle 26 befestigt ist, die über einen Schwenkhebel 27 und eine Koppellasche 28 mit dem Rollenhebel 10 verbunden ist. Dadurch führt eine Schwenkbewegung des Rollenhebels nach rechts zum Abheben des Tastfußes 1 von der Hinterkante des Bogenstapels zu einer Schwenkbewegung des Auslösehebels in Gegenrichtung, so daß dieser die das Gegenlager bildende Nase der Blattfeder aus dem Bereich des Auflagers an der Saugdüse 19 herauszieht und die Saugdüse dadurch in die untere Position fallen kann. Sobald der Tastfuß beginnt, in die mit strichpunktierter Linie dargestellte Lage zurückzuschwenken, wird die Blattfeder entlastet, so daß sie in eine Warteposition für das Wirksamwerden der Arretierung zurückkehrt. Dazu weist die Profilierung der Blattfeder 23 eine schräge Gleitfläche auf, so daß das Auflager 21 unter elastischer Verformung der Blattfeder 23 an dieser vorbei in die obere Endlage der Saugdüse 19 gelangen kann. Für die doppelseitige Ausbildung entsprechend dem Beispiel in Figur 2 ist die Schwenkwelle 26 in einem Rohr 29 gelagert, welches an einer oder an mehreren Stellen fest mit dem Gehäuse 8 des Saugkopfes verbunden ist und am Umfang schlitzförmige Ausnehmungen aufweist, die von dem mit der Schwenkwelle 26 verbundenen Schwenkhebel 27 durchgriffen wird.

## Patentansprüche

1. Vorrichtung zur Arretierung der Saugdüse (19) von Trennsaugern (18) am Saugkopf eines Bogenanlegers einer bogenverarbeitenden Maschine, welcher wenigstens einen im Arbeitstakt des Anlegers beweglichen Tastfuß (1) aufweist und bei dem die vertikale Bewegung der Saugdüse (19) durch Saugluft und Federkraft erfolgt und die Saugdüse (19) ein seitlich angeordnetes Auflager (21) besitzt, welches in der angehobenen Stellung der Saugdüse (19) von einem beweglich angeordneten Gegenlager (20) gestützt wird, bis die Hinterkante des in den Anleger geförderten Bogens (2) den Bereich der Saugdüse (19) des Trennsaugers (18) verlassen hat, wobei das Gegenlager (20) durch Kopplung an den Antrieb des Tastfußes (1) im Arbeitstakt des Saugkopfes beweglich ist,
**dadurch gekennzeichnet**,
daß das Gegenlager (20) an einem Kulissenkörper (15) ausgebildet ist, der an einem Festpunkt des Saugkopfes drehbeweglich und linear verschieblich geführt ist und gelenkig mit Gliedern (9, 4, 14) zur übertragung des Antriebes auf den Tastfuß (1) gekoppelt ist.

2. Vorrichtung nach Anspruch 1,
**dadurch gekennzeichnet**,
daß der Kulissenkörper (15) auf dem Gelenkzapfen (14) eines kniehebelartigen Gelenkes zwischen Antriebsgliedern (9, 4) für den Tastfuß (1) beweglich gelagert ist.

3. Vorrichtung nach Anspruch 2,
**dadurch gekennzeichnet**,
daß der Kulissenkörper (15) eine Gabelform aufweist und mit der Kulissenausnehmung (16) zwischen seinen Gabelschenkeln einen am Saugkopf ortsfest angeordneten Zapfen (17) einschließt.

4. Vorrichtung nach Anspruch 3,
**dadurch gekennzeichnet**,
daß das Schwenklager des Kulissenkörpers auf dem Gelenkzapfen (14) des kniehebelartigen Gelenkes exzentrisch zur Mittelachse der Gabelausbildung angeordnet ist.

5. Vorrichtung nach Anspruch 1,
**dadurch gekennzeichnet**,
daß das Auflager (21) an der Saugdüse (19) und das Gegenlager (20) am Kulissenkörper (15) plattenförmig ausgebildet sind.

6. Vorrichtung nach Anspruch 3,
**dadurch gekennzeichnet**,
daß der von der Kulissenausnehmung (16) teilweise umschlossene Zapfen durch das Blasrohr (17) für die Zufuhr von Blasluft zu den Lockerungsbläsern gebildet ist.

7. Vorrichtung zur Arretierung der Saugdüse (19) von Trennsaugern (18) am Saugkopf eines Bogenanlegers einer bogenverarbeitenden Maschine, welcher wenigstens einen im Arbeitstakt des Anlegers beweglichen Tastfuß (1) aufweist und bei dem die vertikale Bewegung der Saugdüse (19) durch Saugluft und Federkraft erfolgt und die Saugdüse (19) ein seitlich angeordnetes Auflager (21) besitzt, welches in der angehobenen Stellung der Saugdüse (19) von einem beweglich angeordneten Gegenlager (20) gestützt wird, bis die Hinterkante des in den Anleger geförderten Bogens (2) den Bereich der Saugdüse (19) des Trennsaugers (18) verlassen hat, wobei das Gegenlager (20) durch Kopplung an den Antrieb des Tastfußes (1) im Arbeitstakt des Saugkopfes beweglich ist,
**dadurch gekennzeichnet**,
daß als Gegenlager (20) eine am Saugkopf befestigte Blattfeder (23) vorgesehen ist, die mit einem am Saugkopf gelagerten Auslösehebel (25) zusammenwirkt, so daß die Blattfeder (23) das Auflager (21) an der Saugdüse (19) beim Zurückschwenken des Tastfußes (1) freigibt.

8. Vorrichtung gemäß Anspruch 7,
**dadurch gekennzeichnet**,
daß der Auslösehebel (25) doppelarmig ausgeführt ist, so daß sein einer Arm (27) gelenkig mit einem Antriebsglied (10) des Tastfußes (1) verbunden ist und sein anderer Arm (25) auf die Blattfeder (23) einwirkt.

## Claims

1. Device for fixing the suction nozzle (19) of separation suckers (18) to the suction head of a sheet feeder of a sheet-processing machine, which sheet feeder has at least one pressure foot (1), which is movable in the operating cycle of the feeder, and in which the vertical movement of the suction nozzle (19) is effected by suction air and spring force and the suction nozzle (19) has a laterally arranged bearing (21) which is supported in the raised position of the suction nozzle (19) by a movably arranged counter-bearing (20) until the trailing edge of the sheet (2) conveyed in the feeder has left the region of the suction nozzle (19) of the separation sucker (18), the counter-bearing (20) being movable in the operating cycle of the suction head by means of coupling to the drive of the pressure foot (1), characterized in that the counter-bearing (20) is constructed on a crank body (15) which is guided displaceably with rotary movement and in a linear manner at a fixed point of the suction head and is coupled in an articulated manner to members (9, 4, 14) to transfer the drive to the pressure foot (1).

2. Device according to Claim 1, characterized in that the crank body (15) is mounted movably on the pivot pin (14) of a toggle lever-type joint between drive members (9, 4) for the pressure foot (1).

3. Device according to Claim 2, characterized in that the crank body (15) has a fork shape and, with the crank recess (16), encloses between its prongs a pin (17) which is arranged in a stationary manner on the suction head.

4. Device according to Claim 3, characterized in that the pivot bearing of the crank body is arranged on the pivot pin (14) of the toggle lever-type joint eccentrically relative to the mid-axis of the fork construction.

5. Device according to Claim 1, characterised in that the bearing (21) on the suction nozzle (19) and the counter-bearing (20) on the crank body (15) are of plate-shaped construction.

6. Device according to Claim 3, characterised in that the pin, which is partially surrounded by the crank recess (16), is formed by the blower pipe (17) for the supply of compressed air to the loosening blowers.

7. Device for fixing the suction nozzle (19) of separation suckers (18) to the suction head of a sheet feeder of a sheet-processing machine, which sheet feeder has at least one pressure foot (1), which is movable in the operating cycle of the feeder, and in which the vertical movement of the suction nozzle (19) is effected by suction air and spring force and the suction nozzle (19) has a laterally arranged bearing (21) which is supported in the raised position of the suction nozzle (19) by a movably arranged counter-bearing (20) until the trailing edge of the sheet (2) conveyed in the feeder has left the region of the suction nozzle (19) of the separation sucker (18), the counter-bearing (20) being movable in the operating cycle of the suction head by means of coupling to the drive of the pressure foot (1), characterized in that a leaf spring (23) is provided as counter-bearing (20), which leaf spring is attached to the suction head and interacts with a release lever (25) which is mounted on the suction head, so that the leaf spring (23) releases the bearing (21) on the suction nozzle (19) when the pressure foot (1) is swivelled back.

8. Device according to Claim 7, characterized in that the release lever (25) is of 2-armed construction so that its one arm (27) is connected in an articulated manner to a drive member (10) of the pressure foot (1) and its other arm (25) acts on the leaf spring (23).

## Revendications

1. Dispositif servant à arrêter le suceur (19) de ventouses de séparation (18) portées par la tête à ventouses d'un margeur d'une machine travaillant les feuilles, dispositif qui présente au moins un pied palpeur (1) qui se déplace à la cadence du travail du margeur et dans lequel le mouvement vertical du suceur (19) est commandé par de l'air d'aspiration et par une force élastique et le suceur (19) possède un appui (21) disposé latéralement qui, dans la position relevée du suceur (19), est soutenu par une contre-butée (20) montée mobile, jusqu'à ce que le bord arrière de la feuille (2) introduite dans le margeur ait quitté la région du suceur (19) de la ventouse de séparation (18), la contre-butée (20) étant mise en mouvement à la cadence du travail de la tête à ventouses par accouplement avec l'entraînement du pied palpeur (1), caractérisé en ce que la contre-butée (20) est prévue sur un corps de coulisse (15) qui est monté mobile en rotation et mobile en translation linéaire sur un point fixe de la tête à ventouses, et qui est accouplé par une liaison articulée à des organes (9, 4, 14) servant à transmettre la force motrice au pied palpeur (1).

2. Dispositif selon la revendication 1, caractérisé en ce que le corps de coulisse (15) est monté mobile sur le tourillon (14) d'une articulation du type à genouillère formée entre les organes d'entrainement (9, 4) agissant sur le pied palpeur (1).

3. Dispositif selon la revendication 2, caractérisé en ce que le corps de coulisse (15) présente la forme d'une fourche et renferme, avec l'évidement de coulisse (16) prévu entre les branches de la fourche, un tourillon (17) monté en position fixe sur la tête à ventouses.

4. Dispositif selon la revendication 3, caractérisé en ce que le palier de pivotement du corps de coulisse est monté sur le tourillon (14) de l'articulation du type à genouillère, dans une position excentrée par rapport à l'axe médian de la forme de fourche.

5. Dispositif selon la revendication 1, caractérisé en ce que l'appui (21) solidaire du suceur (19) et la contre-butée (20) solidaire du corps de coulisse (15) sont en forme de plaque.

6. Dispositif selon la revendication 3, caractérisé en ce que le tourillon qui est partiellement entouré par l'évidement de coulisse (16) est formé par le tube souffleur (17) servant à amener l'air de soufflage aux souffleurs de décollement.

7. Dispositif servant à arrêter le suceur (19) de ventouses de séparation (18) portées par la tête à ventouses d'un margeur d'une machine travaillant les feuilles, dispositif qui présente au moins un pied palpeur (1) qui se déplace à la cadence du travail du margeur et dans lequel le mouvement vertical du suceur (19) est commandé par de l'air d'aspiration et par une force élastique et le suceur (19) possède un appui (21) disposé latéralement qui, dans la position relevée du suceur (19), est soutenu par une contre-butée (20) montée mobile, jusqu'à ce que le bord arrière de la feuille (2) introduite dans le margeur ait quitté la région du suceur (19) de la ventouse de séparation (18), la contre-butée (20) étant mise en mouvement à la cadence du travail de la tête à ventouses par accouplement avec l'entraînement du pied palpeur (1), caractérisé en ce qu'en tant que contre-butée (20) est prévu un ressort lame (23) fixé à la tête à ventouses et qui coopère avec un levier de déverrouillage (25) monté sur la tête à ventouses, de sorte que le ressort lame (23) libère l'appui (21) solidaire du suceur (19) lors du pivotement de retour du pied palpeur (1).

8. Dispositif selon la revendication 7, caractérisé en ce que le levier de déverrouillage (25) est d'une construction à deux bras, de sorte que son premier bras (27) est relié par une liaison articulée à un organe moteur (10) du pied palpeur (1) tandis que son autre bras (25) agit sur le ressort lame (23).
